# FASCICULE DE BREVET EUROPEEN

(11) **EP 1 890 666 B1**
(45) Date de publication et mention de la délivrance du brevet: **08.07.2015**
(21) Numéro de dépôt: 06764652.1
(22) Date de dépôt: 22.05.2006
(51) Int. Cl.: A61G 17/007, A61G 17/013

(54) **Cercueil en carton, bois ou matériau analogue, à entrée laterale**
Kasten aus einem mechanischen Zellstoffbrett oder einem ähnlichen Material mit Seiteneingang
Casket made of mechanical pulp board or of a similar material with a side entrance

(30) Priorité: 06.06.2005 FR 0505686
(43) Date de publication de la demande: 27.02.2008
(73) Titulaire: Rolavie, 54300 Luneville (FR)
(72) Inventeur: ROSATO, Isabelle, F-54300 Luneville (FR); LAMBERT, Guy, F-54000 Nancy (FR)
(74) Mandataire: Poupon, Michel
(86) Numéro de dépôt international: PCT/FR2006/001156
(87) Numéro de publication internationale: WO 2006/131614

(56) Documents cités:
- WO-A-95/08973
- DE-A1- 2 402 470
- DE-U1- 29 701 237
- US-A1- 2005 050 701

## Description

La présente invention concerne un cercueil pliable en carton, bois ou tout autre matériau analogue, permettant une insertion latérale du corps du défunt.

L'art antérieur propose déjà des cercueils pliables, présentant généralement un couvercle indépendant du corps du cercueil. Ainsi, le brevet US 5 035 032 décrit un cercueil pliable constitué de deux parties distinctes, le corps du cercueil et son couvercle réalisés chacun par pliage d'une planche différente.

Ce type de cercueil présente l'inconvénient tant au niveau de la fabrication, que du stockage ou de la livraison, notamment par un encombrement plus important et un montage plus long, nécessitant par ailleurs l'utilisation d'un outillage spécifique.

Pour remédier à ces inconvénients, certains cercueils présentent un couvercle faisant partie intégrante du corps du cercueil.

Ainsi le brevet EP 0 680 308 décrit un cercueil pliable réalisé d'un seul tenant dans une plaque de matière cellulosique. Le couvercle est réalisé par pliage de certains des panneaux de la plaque, de manière à ce que le couvercle soit la dernière partie du cercueil à être repliée.

Cependant, ce type de cercueil nécessite l'insertion du corps défunt par le dessus du cercueil, constituant une opération nécessitant l'intervention de plusieurs personnes mais restant périlleuse et peu pratique.

L'invention selon la revendication indépendante se propose de remédier aux divers inconvénients de l'art antérieur en proposant un cercueil pliable, réalisé d'un seul tenant, c'est-à-dire corps et couvercle directement liés, sans pièce rapportée, en un matériau rigide du type carton, bois ou tout autre matériau analogue, permettant une insertion facile du corps du défunt, tout en présentant un faible encombrement, un transport facile et un montage rapide et simple, sans outillage particulier.

A cet effet, la présente invention a pour objet un cercueil pliable découpé dans une plaque d'un matériau rigide, du type carton ou bois, caractérisé en ce que le fond, le couvercle et au moins deux des quatre côtés dudit cercueil sont réalisés d'un seul tenant, et en ce que la fermeture du cercueil est réalisée par pliage d'un des côtés dudit cercueil.

Le cercueil selon l'invention est réalisé par découpage puis pliage d'une planche réalisée en un matériau rigide. Cette planche comprend à la fois le fond, le couvercle et au moins deux des côtés du cercueil, de manière à ce que ces différents éléments du cercueil soient directement liés entre eux.

Une cuve de rétention est insérée par l'un des côtés du cercueil lors de son pliage de manière à faciliter l'insertion du corps et pour éviter l'écoulement des fluides corporels directement dans le cercueil. Cette cuve est insérée sans le corps dans le cercueil, après repliement de ses deux côtés transversaux. Le corps défunt est ensuite disposé dans la cuve, puis les deux côtés latéraux sont repliés.

On comprendra mieux l'invention en référence aux dessins annexés sur lesquels :
- la figure 1 a est une représentation d'une des variantes de réalisation de l'invention avant le pliage des parois latérales ;
- la figure 1b est une représentation de ce même cercueil après insertion de la cuve de rétention ;
- les figures 1c, 1d et 1e représentent les différentes étapes de pliage du cercueil ;
- la figure 1f est une représentation du cercueil lorsqu'il est fermé ;
- la figure 1g est une représentation du cercueil avant son pliage, sous forme de planche ;
- les figure 2a, 2b, 2c sont une représentation d'une seconde variante de réalisation du cercueil en version définitive et avant sa fermeture selon deux types ;
- les figures 3a, 3b, et 3c sont une représentation d'une troisième variante de réalisation après sa fermeture, et avant ses deux types de fermeture ;
- les figures 4a, 4b et 4c sont une représentation d'une quatrième variante de réalisation après sa fermeture, et avant ses deux types de fermeture ;
- les figures 5a, 5b et5c sont une représentation d'une cinquième variante de réalisation après sa fermeture, et avant ses deux types de fermeture ;
- la figure 6 est une représentation de la cuve de rétention à différentes étapes du montage.

Quel que soit le type de réalisation du cercueil 1, celui-ci est réalisé à partir d'au moins une planche 1 qui comprend au moins le fond 2 du cercueil sur lequel repose le corps du défunt dans la cuve de rétention 6, le couvercle 5 ainsi qu'au moins deux des quatre côtés 3 ou 4 du cercueil 1, de façon à ce que ces différents éléments du cercueil puissent s'imbriquer les uns dans les autres sans autre moyen de fixation.

Selon la première variante de réalisation de l'invention représentées aux figures 1a jusque 1g, le cercueil 1 comporte un fond 2 lié à un couvercle 5 par l'intermédiaire de deux côtés transversaux 3. Ces différentes parties du cercueil sont réalisées par découpage puis pliage d'une planche unique.

La planche 1 présente des côtés transversaux 3. L'un de ces côtés est disposé entre le fond 2 et le couvercle 5 de manière à relier ces deux éléments du cercueil entre eux. L'extrémité du fond 2 et du couvercle 5 présentent également chacun un côté transversal 3 qui vont venir se superposer lors du montage afin d'augmenter la rigidité de l'ensemble.

Le côté transversal 3 entre le fond 2 et le couvercle 5, ainsi qu'un des deux côtés à l'extrémité du fond 2 ou du couvercle 5, présentent des renforcements 3a destinés à maintenir les côtés longitudinaux 4 et à renforcer le cercueil, notamment lors de sa fermeture, et lui permettre de supporter des poids importants.

Le fond 2 et le couvercle 5 présentent chacun deux côtés longitudinaux 4. Lors du montage, ces côtés vont venir se superposer et augmenter ainsi la rigidité du cercueil 1. Ces côtés longitudinaux 4 présentent des renforcements longitudinaux 4a qui vont se plier lors du montage du cercueil et sont destinés à leur insertion avec les différents éléments du cercueil. 1.

Deux de ces renforcements longitudinaux 4a, soit au niveau du fond 2 soit au niveau du couvercle 5, présentent une languette 4b qui permet d'ouvrir le cercueil une fois qu'il est fermé.

Des emplacements peuvent être ménagés par découpe sur les côtés longitudinaux 4, servant de poignées, facilitant ainsi le transport du cercueil.

Le montage du cercueil est réalisé de la manière suivante. La planche 1 est pliée de façon à ce que le couvercle 5 surmonte le fond 2 par l'intermédiaire des deux côtés transversaux 3. Si un côté transversal 3 supplémentaire est ajouté sur la planche 1, il vient se superposer. La cuve de rétention 6 est glissée par l'un des côtés 3 ou 4 du cercueil, après repliement des côtés transversaux de la cuve. Le corps est ensuite disposé dans la cuve 6, et ses côtés longitudinaux sont alors repliés. La variante de la figure 1 permet une insertion latérale longitudinale de la cuve de rétention 6.

Les renforcements 3a sont ensuite repliés au niveau des côtés longitudinaux 4a. Les renforcements 4a sont également pliés. Les côtés longitudinaux 4 liés directement au couvercle 5 sont repliés de manière à réaliser une première fermeture du cercueil 1. Les autres côtés longitudinaux 4 liés au fond 2 du cercueil 1 sont ensuite repliés de manière à renforcer la fermeture du cercueil 1. Lors du repliement de ces derniers côtés longitudinaux, les languettes 4b sont extraites des renforcements 4a.

Il est clair à la lumière de la description que la planche 1 constituant les principaux éléments du cercueil peut présenter une forme ou une disposition des renforcements différentes.

Selon la seconde variante non revendiquée de réalisation du cercueil 1, représentée aux figures 2a, 2b et 2c, le cercueil 1 a une forme plus complexe. Le fond 2, le couvercle 5 et deux des côtés, transversaux 3 pour la figure 2ba, et longitudinaux 4 pour la figure 2c, sont réalisés d'un seul tenant. Les côtés manquants, à savoir longitudinaux 4 pour la figure 2b et transversaux pour la figure2c, sont ensuite ajoutés afin de fermer le cercueil, après insertion de la cuve de rétention (non représentée).

Les côtés manquants 3 ou 4 présentent un angle de manière à ce que le cercueil 1 ait une forme hexagonale.

Selon la troisième variante de réalisation (non renvendiquée) représentée sur les figures 3, le cercueil 1 a une forme parallélépipédique.

La quatrième variant (non renvendiquée) représente un cercueil 1 sous forme d'un tombeau.

Les figures 5 représentent la cinquième variante de réalisation dans laquelle le cercueil a une forme de décaèdre.

Dans ces différentes variantes, les côtés destinés à la fermeture du cercueil, à savoir des côtés transversaux 3 ou des côtés longitudinaux 4, peuvent être réalisés en un bloc, comme c'est le cas pour la troisième variante (figures 3a, 3b), en deux parties (figure 4b), en trois parties (figure 4c), en quatre parties (figure 5b), ou en six parties (figure 5c).

Les côtés transversaux 3 ou longitudinaux 4, lors de la fermeture du cercueil, sont fixés au niveau du fond 2 et/ou du couvercle 5 du cercueil. Cette fixation peut être réalisée par de la colle, des clous, des vis ou autre dispositif approprié.

La cuve de rétention 6 est également réalisée à partir d'une planche en matériau rigide dont chaque côté peut être replié de manière à former un bac qui pourra contenir l'écoulement des fluides corporels.

On comprend à la lumière de la description que le fond 2 et le couvercle 5 du cercueil 1 sont réalisés d'un seul tenant. L'insertion du corps se fait préférentiellement par l'un des côtés transversaux 3, mais on ne sort pas du cadre de l'invention en réalisant cette insertion par l'un des côtés longitudinaux 4.

Le cercueil selon l'invention est réalisé à partir d'un matériau suffisamment rigide pour supporter le poids d'un corps lors du soulèvement du cercueil. Ce matériau peut être du bois ou du carton. Par ailleurs, la qualité du matériau du cercueil peut varier en fonction de la destination du cercueil, à savoir l'incinération ou l'inhumation.

Différentes formes de cercueil ont été décrites, mais l'invention ne se limite pas à ce type de formes.

## Revendications

1. Cercueil (1) pliable découpé dans une plaque d'un matériau rigide, du type carton ou bois, le fond (2), le couvercle (5) et au moins deux côtés (3, 4) dudit cercueil étant réalisés d'un seul tenant, et la fermeture du cercueil étant réalisée par fixation d'un des côtés (4, 3) dudit cercueil (1), ledit fond (2) et ledit couvercle (5) comportant chacun deux côtés longitudinaux (4) munis de renforcements longitudinaux (4a), **caractérisé en ce que** deux desdits renforcements longitudinaux (4a) présentent une languette (4b) configurée pour permettre d'ouvrir le cercueil (1) une fois qu'il est fermé.

2. Cercueil (1) pliable selon la revendication précédente, **caractérisé en ce que** la fixation des côtés (3, 4) est réalisée au moyen de colle.

3. Cercueil (1) pliable selon la revendication 1, **caractérisé en ce que** la fixation des côtés (3, 4) est réalisée au moyen de vis.

4. Cercueil pliable (1) selon l'une des revendications précédentes, **caractérisé en ce qu'**il contient une cuve de rétention (6) destinée à être insérée par l'un des côtés (3, 4) avant la fermeture du cercueil (1).

5. Cercueil pliable (1) selon l'une des revendications précédentes, **caractérisé en ce qu'**il présente des emplacements destinés à l'insertion de poignées.

## Patentansprüche

1. Faltbarer Kasten (1), ausgeschnitten aus einer Platte aus steifem Material, der Art Pappe oder Holz, wobei der Boden (2), der Deckel (5) und zumindest zwei Seiten (3, 4) des Kastens einstückig hergestellt sind, und wobei das Schließen des Kastens durch Befestigung einer der Seiten des Kastens (1) erfolgt (4, 3), wobei der besagte Boden (2) und der besagte Deckel (5) jeweils zwei mit Längsverstärkungen (4a) versehene Längsseiten (4) umfassen, **dadurch gekennzeichnet, dass** zwei der besagten Längsverstärkungen (4a) eine Zunge (4b) aufweisen, die konfiguriert ist, um es zu ermöglichen, den Kasten (1), nachdem er geschlossen ist, zu öffnen.

2. Faltbarer Kasten (1) nach dem vorhergehenden Anspruch, **dadurch gekennzeichnet, dass** die Befestigung der Seiten (3, 4) mittels Klebe erfolgt.

3. Faltbarer Kasten (1) nach Anspruch 1, **dadurch gekennzeichnet, dass** die Befestigung der Seiten (3, 4) mittels Schrauben erfolgt.

4. Faltbarer Kasten (1) nach einem der vorhergehenden Ansprüche, **dadurch gekennzeichnet, dass** er einen Auffangsbehälter (6) enthält, der dazu bestimmt ist, vor dem Schließen des Kastens (1) durch einer der Seiten (3, 4) eingeführt zu werden.

5. Faltbarer Kasten (1) nach einem der vorhergehenden Ansprüche, **dadurch gekennzeichnet, dass** es Stellen zum Einführen von Griffen aufweist.

## Claims

1. Foldable casket (1) cut out from a plate made of rigid material, such as cardboard or wood, the base (2), the cover (5) and at least two sides (3, 4) of said casket being made of one single piece, and the closing of the casket occurring by fastening one side (4, 3) of the casket (1), said bottom (2) and said cover (5) each including two longitudinal sides (4) provided with longitudinal reinforcements (4a), wherein two of said longitudinal reinforcements (4a) have a tongue (4b) configured so as to permit to open the casket (1) once it is closed.

2. Foldable casket (1) according the preceding claim, wherein the fastening of the sides (3, 4) occurs by means of glue.

3. Foldable casket (1) according to claim 1, wherein the fastening of the sides (3, 4) occurs by means of screws.

4. Foldable casket (1) according to any one of the preceding claims, wherein it contains a retaining tank (6) aimed at being inserted through one of the sides (3, 4) before closing the casket (1).

5. Foldable casket (1) according to one of the preceding claims, wherein it has locations for inserting handles.
